# EUROPÄISCHE PATENTANMELDUNG

(11) **EP 1 066 786 A1**
(43) Veröffentlichungstag der Anmeldung: **10.01.2001**
(21) Anmeldenummer: 99810589.4
(22) Anmeldetag: 05.07.1999
(51) Int. Cl.: A47K 10/36, F15B 21/10, G04F 3/00

(54) **Vorrichtung zur Auslösung eines wegabhängigen Vorgangs und deren Verwendung**

(71) Anmelder: CWS INTERNATIONAL AG, CH-6340 Baar (CH)
(72) Erfinder: Studer, Hans-Jörg, ch-8335 Hittnau (CH); Ehrensperger, Markus, Dr., CH-8442 Hettlingen (CH)
(74) Vertreter: Frauenknecht, Alois J.

(57) **Zusammenfassung**

In mechanischen Geräten stellt sich oft die Aufgabe, Vorgänge zeitverzögert ablaufen zu lassen. Zu diesem Zweck werden Gummizapfen oder Faltenbälge (1') zusammengedrückt und das resultierende Vakuum über einen Ventilkörper (6) langsam zum Atmosphärendruck ausgeglichen, so dass sich diese von ihrer Kontaktfläche (32) lösen und einen mechanischen Vorgang schalten. Durch den Einbau von ausgewählten Sinterzapfen (9) im Ventilkörper (6) werden reproduzierbare und vorbestimmte Verzögerungszeiten erzielt, welche auch auf einer Wippe (31) angeordnete Getriebeelemente (35,42) in Handtuchspendern zu schalten vermögen.

## Beschreibung

Die vorliegende Erfindung bezieht sich auf eine Vorrichtung gemäss dem Oberbegriff des Anspruchs 1.

Bei mechanischen Geräten stellt sich immer wieder die Aufgabe gewisse Vorgänge zeitverzögert ablaufen zu lassen. Hierfür sind zahlreiche Konstruktionen bekannt, welche vom eigentlichen Uhrwerk über in einem Kugelkranz geführte Kugeln mit zylindrischer Unruh (EP -A2- 104 138, Fig. 4 ff.) bis zu fluidmechanischen Vorrichtungen reichen.

Derartige Vorrichtungen sind vorwiegend für die Auslösung einmaliger Vorgänge bestimmt und nicht für einen Intervall- oder Dauerbetrieb geeignet und zudem relativ teuer aufgrund der erforderlichen Genauigkeit ihrer Bauelemente.

In den seit Jahrzehnten im Einsatz befindlichen Stoffhandtuchspendern sind zeitabhängige Vorgänge, insbesondere Transportsperren für das bandförmige Stoffhandtuch mittels zusammengepresster Saugnäpfen realisiert (u.a. DE-OS 24 47 139), welche über Ventilschrauben in engen Grenzen in ihrem Zeitverhalten einstellbar sind.

Besonders nachteilig bei diesen Saugnäpfen ist die nur rudimentäre Einstellbarkeit der nachströmenden Luft, wodurch sich nur in weiten Grenzen reproduzierende und auf einige Sekunden begrenzte Zeitglieder ergeben. Die richtige Justierung der Ventilschraube erfordert daher grosses Fingerspitzengefühl, was die zahlreichen Betreiber derartiger Spender überfordert. Besondere Schwierigkeiten bereiten dabei oft gewünschte längere Zeitintervalle von über 10 Sekunden bis zu einigen Minuten, da zu den thermisch bedingten Änderungen der Materialeigenschaften der Saugnäpfe auch noch variierende atmosphärische Bedingungen die Reproduzierbarkeit der gesamten Vorrichtung beeinträchtigen. Negativ wirkt sich auch die nicht lineare und oft ungenügende Rückstellkraft der Saugnäpfe während des Trennvorgangs auf die zu schaltenden Glieder und Abläufe aus.

Es ist daher Aufgabe der Erfindung eine gegenüber dem Vorerwähnten verbesserte, kostengünstige und einfach zu unterhaltende Vorrichtung zu schaffen. Diese soll für reproduzierbare Zeitintervalle von wenigen Sekunden bis mehreren Minuten geeignet sein und bei der Auslösung mechanische Momente generieren können, welche ohne weitere Hilfsenergie direkt nutzbar sind.

Neben dem allgemeinen Einsatz soll auch die spezifische Verwendungen für die Vorrichtung angegeben werden.

Die vorerwähnte Aufgabe wird durch die Merkmale des Anspruchs 1 gelöst.

Durch den Einsatz von handelsüblichen porösen Körpern, wie sie an sich in zahlreichen technischen Geräten zur Anwendung kommen, lässt sich die in den Hohlkörper einströmende Luft dosieren, d.h. je nach gewählter Porosität ergibt sich ein definiertes und reproduzierendes Zeitverhalten der Vorrichtung.

In abhängigen Ansprüchen sind vorteilhafte Ausgestaltungen der Erfindung angegeben.

Besonders geeignet sind Sinterwerkstoffe, auf keramischer oder auf Polymer-Basis, Anspruch 2.

Die Ausführung nach Anspruch 3 ergibt eine formschlüssige und Dichte Einbringung des meist spröden Sinterkörpers und erlaubt diesen leicht auszuwechseln, insbesondere an Orten mit hoher Luftbelastung.

Durch eine zusätzliche Bohrung mit Dichtelement gemäss Anspruch 4, kann eine einfache und sehr wirkungsvolle Schnellabschaltung der Vorrichtung realisiert werden.

Die Ausführungsform nach Anspruch 5 ist besonders vorteilhaft und lässt sich direkt durch eine Bewegung, beispielsweise eine Öffnung eines Apparategehäuses auslösen.

Ein nach Anspruch 6 gewählter Hohlkörper besitzt ein relativ grosses Luftvolumen und ist vor allem für die Erzielung langer Zeitintervalle geeignet.

Bewährt haben sich Faltenbalge nach Anspruch 7, da sie eine dauerhafte Stirnfläche mit gutem Dichtverhalten und eine hohe Eigenelastizität besitzen, die bei der Auslösung der Vorrichtung als kinetische Energie nutzbar ist.

Besonders platzsparend sind Anordnungen nach Anspruch 8.

Durch eine zusätzliche Feder nach Anspruch 9, lässt sich die kinetische Energie bei der Auslösung steigern.

Die Verwendung der Vorrichtung gemäss Anspruch 10 ist sehr vorteilhaft, da sie gegenüber anderen Vorrichtungen eine beträchtliche Verbesserung der Betriebssicherheit ergibt und sich insbesondere Nachjustierungen von Ventilen etc. erübrigen.

Nachfolgend wird anhand von Zeichnungen der Erfindungsgegenstand näher erläutert und im Zusammenhang beschrieben.

Es zeigen:
- Fig. 1: die Vorrichtung eingebaut in einen weitverbreiteten Handtuchspender,
- Fig. 2a: eine Schnittdarstellung durch den Ventilkörper der Vorrichtung Fig. 1,
- Fig. 2b: das Drosselstück aus Fig. 1 mit seinem herausgenommenen Sinterzapfen,
- Fig. 3: das Drosselstück aus Fig. 1 in zusammengebautem Zustand,
- Fig. 4: das Drosselstück beim Einbau in einen Faltenbalg und
- Fig. 5: die Vorrichtung mit Faltenbalg eingebaut in eine bevorzugte Variante eines Handtuchspenders.

In den meisten Handtuchspendern befinden sich Zeitglieder analog zur Anordnung in Fig. 1, welche die Sperrzeit bei der Handtuchausgabe festlegen. Dabei ist ein federnder Hohlkörper 1 - eine handelsübliche Gummikalotte - mit randförmigen Stirnfläche 2 und einem zylindrischen Teil 3 auf einen Hohlzapfen 4 aufgesetzt, welcher an einer Auslöse- und Schaltwippe 30 angeordnet ist. Diese Wippe 30 ist um einen Drehpunkt p in Pfeilrichtung, mit c bezeichnet, nach unten, oder in die Gegenrichtung, mit o bezeichnet, in der Vertikalen schwenkbar.

Das Gegenstück ist ein weiterer Hohlkörper 1, welcher mit seinem zylindrischen Teil 3 auf einem Ventilkörper 5 aufliegt. Stirnseitig befindet sich am Ventilkörper 5, auf der linken Seite, ein Drosselstück 6 und auf der rechten Seite, auf einem Joch 5' befestigt eine Feder 16, welche eine Wippe 17, um ihre Drehachse 18, über einen Federsupport 19 in die dargestellte Lage zieht.

An der Wippe 17 ist ein Ventilträger 20 vorhanden, durch welchen eine zapfenförmige Ventildichtung 22 hindurch ragt und die eine kegelförmige Ausbuchtung 23 abdichtet.

Die Funktionsweise der Vorrichtung nach Fig. 1 ist folgende:

Wird die Auslöse- und Schaltwippe 30 durch eine Kraft in Pfeilrichtung c nach unten bewegt, so wird zwischen den Stirnflächen 2, die eingeschlossene Luft verdrängt, so dass bei einer Entlastung der Wippe 30 der Atmosphärendruck die federnden Hohlkörper 1 zusammenhält.

Strömt nun über das Drosselstück 6 langsam Luft A nach, so gelangt diese zwischen die Hohlkörper 1, bis ein Druckausgleich zwischen deren Innern und der Atmosphäre entsteht und sich die Auslöse- und Schaltwippe 30 in Pfeilrichtung o (gestrichelt) nach oben bewegt und den wegabhängigen Vorgang auslöst.

Der Aufbau des Ventilkörpers 5 ist der Fig. 2a zu entnehmen; hier sieht man in einer Schnittdarstellung die entsprechenden Verbindungskanäle. Die Bohrung des unteren Hohlkörpers 1, Fig. 1, ist auf einem Mundstück 11 mit Flansch aufgesetzt und somit über den vertikalen Luftraum 12, eine vertikale Ventilöffnung 13, eine Verbindungsöffnung 14 und einen horizontalen Luftraum 15 mit einer Drosselbohrung 10 in Verbindung.

In diese Drosselbohrung 10 wird das Drosselstück 6, ein Gummizapfen mit einer axialen Bohrung 7 und einer Querbohrung 8 eingeschoben, wobei vorgängig der Sinterzapfen 9 in die Bohrung 7 eingesetzt wird. - Das zusammengebaute Drosselstück 6 ist in Fig. 3, in einer Teilschnittdarstellung, zu sehen.

Die in Fig. 1 eingezeichnete Wippe 17 dient der Schnell- und/oder Notabschaltung über ihren Auslösehebel 21, wobei diese im geschlossenen Zustand über die Ventildichtung 22 die Ventilöffnung 13, Fig. 2a in der Ausbuchtung 23 verschliesst.

Wird nun beispielsweise das Gehäuse des Handtuchspenders geöffnet, so erfolgt - auch bereits bei geringen Kräften - ein Auslenken der Wippe 17 in Richtung S. - Dadurch strömt unverzüglich Luft über die Ventilöffnung 13 nach und die üblicherweise federbelastete Auslöse- und Schaltwippe 30 bewegt sich in Richtung o; der ablaufende Vorgang ist unterbrochen.

Im vorstehend beschriebenen Ausführungsbeispiel sind durch die beschriebenen Verbindungskanäle, die Hohlräume 12, bis 15 in den beiden Körpern 1 vergrössert, was durch die Wahl einer geeigneten Porosität des Sinterzapfens 9 eine relativ gute Vorbestimmung der Auslösezeit ergibt.

Nachteilig bei dieser Lösung ist aber, aufgrund der relativ kleinen Oberfläche der Hohlkörper 1, die geringe resultierende Haltekraft, was durch die Wahl eines grösseren federnden Hohlkörpers 1', nämlich eines Faltenbalgs, Fig. 4, behoben ist. Zusätzlich gewinnt man durch einen Faltenbalg einen längeren Schaltweg, was eine präzisere Einstellung der nachfolgenden Mechanik und/oder andere mechanische Ausgestaltungen ermöglicht.

Das Drosselstück 6 ist hier direkt in das zylindrische Teil 3' des Faltenbalgs eingesetzt.

Der Sinterzapfen 9, im Drosselstück 6, kann in idealer Weise aus dem Sortiment handelsüblicher Normteile (Fa. Strack Norma GmbH, D-5600 Wuppertal 1) bezogen werden; diese Sinterzapfen unterschiedlicher Porosität sind üblicherweise in der Giessereitechnik und in der Kunststoffverarbeitung eingesetzt.

In der Darstellung Fig. 5 ist ein derartiger Faltenbalg, als Hohlkörper 1' bezeichnet, im Zeitglied und der Steuerung eines Handtuchspenders zu sehen, welche auf eine Hauptachse 43 einer Antriebswalze einwirken.

Dabei hält der Hohlkörper 1' eine Auslöse- und Schaltwippe 31 mit ihren Getriebeelementen an einer am Apparategehäuse vorhandenen Kontaktfläche 32. Das zylindrische Teil 3'des Hohlkörpers 1' ist an einer Winkelfläche 33 der Wippe 31 angeordnet, welche um eine Schwenkachse 34 in Pfeilrichtung drehbar ist, sobald sich der Federbalg, d.h. der Hohlkörper 1', von der Kontaktfläche 32 löst.

Auf der Auslöse- und Schaltwippe 31 befindet sich u.a. ein Ellipsoid-Zahnrad 35, welches um seine Drehachse 36 um 90° schaltbar ist. Um das Ausklinken des Zahnrads 35 von seinem Gegenrad, einem Hauptzahnrad 42 zu ermöglichen, sind neben den am grössten Durchmesser vorhandenen vollständigen Zähnen 37, Zahnlücken 39 und am kleinsten Durchmesser abgeplattete Zähne 38 vorgesehen. An einem gerätefesten (ortsfesten) Mittelsteg 40, der über die ebenfalls gerätefeste Drehachse 36 hinausragt, liegen Blattfedern 41 an, welche an stirnseitigen Haltern 41' am Zahnrad 35 befestigt sind.

Das Hauptzahnrad 42 sitzt auf einer Achse 43, welche dem Antrieb einer Rolle mit benutztem Handtuch dient

Löst sich nun der Hohlkörper 1' von der Kontaktfläche 32, so bewirkt dessen inhärente Federkraft die Drehung der Wippe 31 in Pfeilrichtung o, unterstützt durch die Blattfedern 41 am Zahnrad 35, welches sich um 90° dreht, wodurch die Blattfedern 41 parallel am Mittelsteg 40 anliegen.

Zusätzlich befindet sich auf der Auslöse- und Schaltwippe 31 ein Getriebesupport 50 mit einer Verriegelung, bestehend aus einem, an einer oberen Winkelfläche 46 angeordneten Federteil 45 und einer Zahnradverriegelung 44, welche ebenfalls um eine Schwenkachse 47 drehbar sind bzw. sich in Pfeilrichtung, im Gegenuhrzeigersinn, auslenken lassen.

Im weiteren befinden sich auf diesem Getriebesupport 50 Wellenlager 48 - 49 für nicht dargestellte Zahnräder und Übertragungsglieder.

Im vorliegenden Fall wurde experimentell ein Sinterzapfen 9 für eine vom Anwender gewünschte Verzögerungszeit von 14 s ausgewählt.

Figur 5 zeigt deutlich, wie der Erfindungsgegenstand durch seine Anpassungsfähigkeit zur Schaltung und Steuerung von komplexen mechanischen Zeitabläufen einsetzbar ist.

Selbstverständlich ist der Gegenstand nicht auf Anwendungen in Handtuchspendern beschränkt, er kann auch in Fällen, wo keine Hilfsenergie zur Verfügung steht, elektronische Zeit- und Schaltglieder ersetzen und weist eine hohe Reproduzierbarkeit auf.

## Patentansprüche

1. Vorrichtung zur Auslösung eines wegabhängigen Vorgangs innerhalb eines vorgegebenen Zeitintervalls, bestehend aus einem federnden Hohlkörper mit einer flanschförmigen Stirnfläche, welche auf einem Gegenstück zumindest annähernd luftdicht auflegbar ist, wobei zu Beginn des Zeitintervalls eine kurzzeitig in axialer Richtung einwirkende Kraft den Hohlkörper auf dem Gegenstück aufpresst und anschliessend entlastet, wonach durch den atmosphärischen Druck beaufschlagt, der einen Unterdruck aufweisende Hohlkörper mit seiner Stirnfläche am Gegenstück hält, wobei das Innere des Hohlkörpers durch eine drosselartige Verbindungsleitung mit der Atmosphäre verbunden, sukzessive den Atmosphärendruck annimmt und schliesslich den Hohlkörper zur Auslösung eines Vorganges freigibt, dadurch gekennzeichnet, dass in diese Verbindungsleitung ein Körper (9) mit vorgewählter Porosität eingeschaltet ist, welcher aufgrund seiner vorgegebenen Gasdurchlässigkeit, in einer vorbestimmten Zeit den Druckausgleich zwischen der Atmosphäre und dem Innern des Hohlkörpers (1;1') herbeiführt, wodurch sich dessen Stirnfläche(2) vom Gegenstück (2; 32) trennt und den Vorgang auslöst.

2. Vorrichtung nach Anspruch 1, dadurch gekennzeichnet, dass der poröse Körper (9) ein Sinterwerkstoff ist.

3. Vorrichtung nach Anspruch 2, dadurch gekennzeichnet, dass in die Verbindungsleitung ein elastischer Zapfen (6) eingesetzt ist, der in einer zentralen Bohrung (7), den Sinterwerkstoff (9) enthält.

4. Vorrichtung nach Anspruch 3, dadurch gekennzeichnet, dass in die Verbindungsleitung eine zusätzliche Bohrung (13) führt, welche durch ein beweglich angeordnetes Dichtelement (20, 22) abgeschlossen ist.

5. Vorrichtung nach Anspruch 4, dadurch gekennzeichnet, dass das Dichtelement (20, 22) durch eine Feder (16) belastet und auf einem Schalthebel (17) angeordnet ist.

6. Vorrichtung nach Anspruch 1, dadurch gekennzeichnet, dass der Hohlkörper (1') ein aus mehr als zwei Falten bestehender Balg ist.

7. Vorrichtung nach Anspruch 1, dadurch gekennzeichnet, dass der Hohlkörper (1') ein Faltenbalg aus Silikongummi ist.

8. Vorrichtung nach Anspruch 6 oder 7, dadurch gekennzeichnet, dass der Hohlkörper (1') endseitig an einer, in ihrem Schwenkweg begrenzten Wippe (31) befestigt ist und dass das Gegenstück eine feststehende Platte (33) ist.

9. Vorrichtung nach Anspruch 8, dadurch gekennzeichnet, dass die Wippe (31) durch eine Feder belastet ist und den Formschluss zwischen wenigstens zwei Getriebeelementen (35, 42) schaltet.

10. Verwendung der Vorrichtung nach wenigstens einem der Ansprüche 1 bis 9 in einem Handtuchspender zur Begrenzung des Zeitintervalls zwischen zwei aufeinander folgenden Handtuchausgaben.
